# EUROPÄISCHE PATENTSCHRIFT

(11) **EP 0 307 661 B1**
(45) Veröffentlichungstag und Bekanntmachung des Hinweises auf die Patenterteilung: **10.03.1993**
(21) Anmeldenummer: 88113578.4
(22) Anmeldetag: 20.08.1988
(51) Int. Cl.: B65B 19/30, A24C 5/34

(54) **Vorrichtung zum Prüfen von Zigaretten und Aussondern fehlerhafter Zigaretten**
Device for checking cigarettes and singling out faulty ones
Dispositif pour contrôler des cigarettes et séparer les cigarettes défectueuses

(30) Priorität: 02.09.1987 DE 3729213
(43) Veröffentlichungstag der Anmeldung: 22.03.1989
(73) Patentinhaber: Focke & Co. (GmbH & Co.), 27283 Verden (DE)
(72) Erfinder: Focke, Heinz, D-2810 Verden (DE); Schulte, Josef, D-2810 Verden (DE)
(74) Vertreter: Bolte, Erich, Dipl.-Ing.

(56) Entgegenhaltungen:
- EP-A- 0 198 282
- DE-C- 528 448
- FR-A- 2 345 091
- GB-A- 2 156 325
- US-A- 4 496 055

## Beschreibung

Die Erfindung betrifft eine Vorrichtung zum Prüfen von Zigaretten und Aussondern etwaiger fehlerhafter Zigaretten (Fehlzigaretten) mit einer Prüfzone aus aufrechten, nebeneinander angeordneten Prüfschächten, durch die Zigaretten von oben nach unten in aufrechten Zigarettenreihen hindurchgeleitet und in denen die Zigaretten in einer Prüfebene durch Prüforgane überprüft werden, wobei intakte Zigaretten nach unten an einen Vorrat übergeben werden, und wobei in jedem Prüfschacht eine Zigarette unterhalb der Prüfebene durch Halteorgane wenigstens während der Dauer der Prüfung fixierbar ist.

Vor der Verpackung werden Zigaretten üblicherweise auf ordnungsgemäße Ausbildung hin überprüft. Diese Zigarettenprüfung und die Aussonderung etwaiger Fehlzigaretten erfolgt innerhalb der Verpackungsmaschine, und zwar bei der vorliegenden Erfindung im Bereich eines Zigarettenvorrats (Zigaretten-Magazin). Dadurch werden Fehlzigaretten ausgesondert, bevor Zigaretten-Gruppen für jeweils eine Packung gebildet sind.

Bei der Zigarettenprüfung geht es darum, innerhalb möglichst kurzer Zeit eine sehr exakte Prüfung durchzuführen und Fehlzigaretten auszusondern, ohne den weiteren Zigarettentransport zu beeinträchtigen. Auch sollen mechanische Beanspruchungen der Zigaretten durch die Prüfung vermieden werden.

Zur Durchführung der Prüfung der Zigaretten im Bereich einer Prüfzone innerhalb des Zigaretten-Magazins oder diesem vorgeordnet ist es erforderlich, Zigaretten momentan in einer exakten Position anzuhalten und dann wieder freizugeben.

Aus der US-A-4 496 055 ist eine Vorrichtung mit nebeneinander angeordneten Prüfschächten bekannt, bei der in einer Prüfebene liegende Zigaretten geprüft und gegebenenfalls ausgesondert werden. Unterhalb der Prüfebene liegende Zigaretten können durch Saugluft oder durch Haltedrähte fixiert werden. Die Haltedrähte sind sehr dünn. Soweit durch die Haltedrähte auf die Zigaretten Druck ausgeübt wird, ist mit Beeinträchtigungen der Zigarettenoberflächen zu rechnen.

Bei der EP-A-0 198 282 werden Zigaretten unmittelbar in einer Prüfebene durch einen quer zur Förderrichtung der Zigaretten bewegbaren Schieber fixiert. Dabei liegen die Zigaretten zum Teil auf dem Schieber auf. Der Schieber muß zwischen der Fixierung der Zigaretten und der Freigabe derselben einen relativ langen Verstellweg zurücklegen.

Weiterhin zeigt die DE-C-528 448 eine Vorrichtung für die gezielte Zufuhr von Zigaretten aus einer größeren Gruppe, etwa aus einem Vorrat, zu einem Horizontalförderer. Zu diesem Zweck sind nebeneinander angeordnete Schächte vorgesehen, in denen die Zigaretten in vertikal ausgerichteten Reihen gezielt abwärts bewegt werden können. Zum Festhalten einzelner Zigaretten sind für eine untere Reihe von Zigaretten Klappen und für die darüber liegende Reihe Drücker vorgesehen. Die Prüfung und Aussonderung von Zigaretten ist nicht angesprochen.

Aufgabe der Erfindung ist es nun, die vorgesehenen Halteorgane so auszubilden, daß eine möglichst sichere und schonende Fixierung der Zigaretten im Prüfschacht möglich ist.

Die erfindungsgemäße Vorrichtung ist dadurch gekennzeichnet, daß die Halteorgane als Klemmorgane, nämlich als klemmbackenartig wirkende, sich in Längsrichtung der Zigarette neben dieser erstreckende Klemmfinger, querverschiebar angeordnet sind, wobei in jedem Prüfschacht wenigstens ein Klemmfinger vorgesehen ist.

Die Zigaretten werden in den Prüfschächten einzeln oder - besser - paarweise geprüft, nämlich je zwei übereinanderliegende Zigaretten. Um deren exakte Prüfstellung zu gewährleisten, wird eine unterhalb dieser Prüfzigaretten sich befindende Zigarette der aufrechten Zigarettenreihe durch die klemmbackenartig wirkenden Klemmorgane momentan festgehalten und danach wieder freigegeben.

Die klemmbackenartigen Klemmorgane sind nach einem weiteren Merkmal der Erfindung als langgestreckte Klemmfinger ausgebildet, die sich parallel zu den Zigaretten innerhalb der Prüfschächte erstrecken und zum Festklemmen der Zigaretten querbewegbar sind. Die verhältnismäßig dünnen Klemmfinger sind mit gewölbten oder ähnlich ausgebildeten Klemmflächen versehen, die eine justierende Wirkung auf die festgeklemmten Zigaretten ausüben.

Bei Anordnung von zwei, je zu beiden Seiten einer Zigarette angeordneten Klemmfingern werden die Zigaretten mittig innerhalb eines Prüfschachts fixiert. Alternativ kann in jedem Prüfschacht seitlich ein Klemmfinger angeordnet sein, der durch entsprechende Querbewegung die Zigarette durch Andrücken an eine gegenüberliegende Schachtwand festhält.

Die Klemmfinger aller Prüfschächte sind nach einem weiteren Merkmal der Erfindung gemeinsam betätigbar, und zwar durch eine außerhalb der Prüfschächte und quer zu diesen sich erstreckende Betätigungsmechanik.

An den unteren Austrittsenden der Prüfschächte sind Haltorgane für die geprüften Zigaretten angeordnet, und zwar quer bewegbare Tragstege oder schwenkbare Tragfinger, auf denen die Zigaretten bzw. die Zigarettenreihe zeitweilig aufliegen bzw. aufliegt.

Weitere Merkmale der Erfindung beziehen sich auf die Ausbildung und Anordnung der Klemmorgane sowie auf weitere Organe der Prüfzone. Ein Ausführungsbeispiel der Erfindung ist in den Zeichnungen dargestellt. Es zeigt:
- Fig. 1: ein Zigaretten-Magazin im Vertikalschnitt,
- Fig. 2: einen um 90° versetzten Vertikalschnitt durch das Zigaretten-Magazin gemäß Fig. 1 im Bereich eines Prüfschachts und eines Magazinschachts,
- Fig. 3: einen Ausschnitt einer Prüfzone im Zigaretten Magazin im Vertikalschnitt bei vergößertem Maßstab,
- Fig. 4: die Einzelheit gemäß Fig. 3 in der Stellung für die Freigabe von geprüften Zigaretten,
- Fig. 5: das Detail gemäß Fig. 3 und 4 in der Stellung für die Nachforderung einer Zigarettenreihe,
- Fig. 6: eine Einzelheit entsprechend Fig. 3 bis 5 für eine andere Ausführungsform,
- Fig. 7: eine Einzelheit der Prüfzone für ein weiteres Ausführungsbeispiel,
- Fig. 8: das Ausführungsbeispiel gemäß Fig. 7 bei veränderter Stellung von Organen.

Zigaretten-Verpackungsmaschinen sind üblicherweise mit einem Zigaretten-Magazin 10 ausgestattet. In Fig. 1 ist der überwiegende Teil eines derartigen Zigaretten-Magazins, allerdings in einer gegen herkömmliche Ausführungen veränderter Gestaltung, im Vertikalschnitt gezeigt. Von einer Zigaretten-Herstellmaschine oder einem größeren Vorrat kommende Zigaretten 11 werden oben in das mit bauchig gewölbten Seitenwänden 12, 13 versehene Zigaretten-Magazin 10 eingefüllt. Innerhalb des Zigaretten-Magazins wird ein Zigarettenvorrat 14 gebildet. Der Pegel des Zigarettenvorrats 14 wird durch Kontrollorgane, nämlich obere und untere Lichtschranken 15, 16 überwacht.

Der untere Bereich des Zigaretten-Magazins besteht aus einer Mehrzahl von aufrechten bzw. nahezu aufrechten Magazinschächten 17. Die Zigaretten 11 durchlaufen infolge des Eigengewichts die Magazinschächte 17 unter Bildung von Reihen aus dicht übereinander angeordneten einzelnen Zigaretten 11. Mehrere, jeweils dem Inhalt einer Zigarettenpackung entsprechende Magazinschächte 17 sind zu Schachtgruppen 18 zusammengefaßt. Am unteren Ende werden Zigaretten-Gruppen 19, die jeweils dem Inhalt einer Zigarettenpackung entsprechen, durch Ausstoßorgane 20 aus den Magazinschächten 17 einer Schachtgruppe 18 ausgestoßen und der Verpackung zugeführt.

Innerhalb des Zigaretten-Magazins 10, im vorliegenden Fall im Bereich der größten Querabmessung, ist eine Prüfeinheit 21 eingebaut. Diese befindet sich mit Abstand oberhalb des Zigarettenvorrats 14. Die Zigaretten 11 werden durch die Prüfeinheit 21 hindurchgeleitet und dabei geprüft. Etwaige Fehlzigaretten (unzureichende Tabakfüllung, fehlender Filter etc.) werden im Bereich der Prüfeinheit 21 identifiziert und ausgesondert. Die intakten Zigaretten werden an den Zigarettenvorrat 14 übergeben.

Für die Durchführung der Prüfung werden die Zigaretten durch aufrechte Prüfschächte 22 der Prüfeinheit 21 hindurchgeleitet, und zwar aufgrund des Eigengewichts. Die Prüfschächte 22 sind durch parallele, aufrechte Schachtwände 23 voneinander abgeteilt. Die Prüfschächte 22 sind so bemessen, daß innerhalb derselben jeweils eine Zigarettenreihe 24 aus in Dichtlage übereinander angeordneten einzelnen Zigaretten Aufnahme findet. Die Zigarettenreihe 24 wird taktweise von oben nach unten durch die Prüfschächte 22 hindurchbewegt. Oberhalb der Prüfeinheit 21 befindet sich eine ausreichende Zigarettenansammlung 25, aus der mit Hilfe von bewegbaren Verteilerorganen 26 die Zigarettenreihen 24 durch Einführen der Zigaretten 11 in die Prüfschächte 22 gebildet werden. An den Seitenwänden 12, 13 sind zu den Prüfschächten 22 führende, bogenförmige Leitbleche 27 angeordnet.

Im Bereich der Prüfschächte 22 - bei dem gezeigten Ausführungsbeispiel etwa in halber Höhe - erfolgt im Bereich einer horizontalen Prüfebene 28 die Prüfung der Zigaretten. Im vorliegenden Falle werden in jedem Prüfschacht 22 zwei übereinanderliegende Zigaretten durch Prüforgane 29, 30 hinsichtlich der korrekten Ausbildung überprüft. Die Zigaretten werden im Bereich ihrer beiden Stirnseiten prüftechnisch erfaßt, im vorliegenden Fall durch elektro-optische Prüfaggregate 31, 32. Wenn bei der Überprüfung Fehlzigaretten identifiziert werden, geben die Prüfaggregate 31, 32 ein entsprechendes Signal an einen Zigarettenauswerfer. Dieser ist unterhalb der Prüfebene 28 angeordnet, und zwar im Bereich der Prüfeinheit 22.

Für die Prüfung der Zigaretten 11 innerhalb extrem kurzer Stillstandsphasen ist es erforderlich, daß die Stirnflächen der Zigaretten etwa mittig auf die Prüforgane 29, 30 ausgerichtet sind. Zu diesem Zweck wird mit geringem Abstand unterhalb der Prüfebene 28 eine Zigarette 11a mindestens während der Dauer des Prüfvorgangs fixiert. Dadurch sind die darüberliegenden Zigaretten, insbesondere die im Bereich der Prüfebene 28, hinsichtlich ihrer Relativstellung exakt ausgerichtet.

Die Zigaretten 11a in den Prüfschächten 22 werden mechanisch fixiert, und zwar durch Klemmorgane. Bei dem Ausführungsbeispiel der Figuren 3, 4 und 5 ist in jedem Prüfschacht 22 ein Klemmorgan zum Erfassen der Zigarette 11a beweglich angeordnet. Konkret handelt es sich dabei um Klemmfinger 33, die sich in Längsrichtung der Zigaretten erstrecken über annähernd die volle Länge derselben bzw. über die volle Tiefe des Prüfschachts. Der verhältnismäßig dünne Klemmfinger 33 ist seitlich neben den Zigaretten angeordnet, und zwar in einer im Querschnitt rechteckigen Vertiefung 34 der Schachtwände 23. Zum Erfassen einer Zigarette 11a wird der Klemmfinger 33 aus der Ausgangsstellung innerhalb der Vertiefung 34 querbewegt bis zur Anlage an der Zigarette 11a, die durch den Klemmfinger 33 an eine gegenüberliegende Seitenfläche 35 der benachbarten Schachtwand 23 gedrückt wird (Fig. 3). Die Klemmstellung der Zigarette 11a ist jeweils exakt durch die Stellung der Klemmfinger 33 vorgegeben. Diese sind auf der den Zigaretten 11a zugekehrten Seite mit einer an die Kontur der Zigaretten 11a angepaßten, gewölbten Klemmfläche 36 ausgebildet. Die Gestaltung dieser Klemmfläche 36 ist derart, daß die Zigaretten 11a in der Klemmstellung mittig auf die Klemmfinger 33 ausgerichtet sind.

Die dargestellte Prüfeinheit 21 ist auf die taktweise Prüfung und Förderung von jeweils zwei Zigaretten ausgerichtet. Aus diesem Grunde wird eine durch die Klemmfinger 33 definierte Klemmebene 37 mit einem Abstand von zwei Zigaretten unterhalb der Prüfebene 28 gebildet.

Im Bereich der Prüfeinheit 21 bzw. an ihrer unteren Austrittsseite ist eine weitere Halteebene 38 für die jeweils untere Zigarette 11b der Zigarettenreihe 24 gebildet. Zu diesem Zweck sind in einer Ebene unterhalb der Schachtwände 23 Tragstege 39 für die Zigaretten 11b angeordnet. Diese sind quer zu den Schachtwänden 23 hin- und herbewegbar, und zwar auf einer Stütz- bzw. Tragstellung gemäß Fig. 3 mittig unterhalb der Prüfschächte 22 und einer diese freigebenden Stellung mittig unterhalb der Schachtwände 23 (Fig. 4). Der Abstand der Halteebene 38 bzw. Tragstege 39 von der Klemmebene 37 ist größer als der vielfache Durchmesser der Zigaretten, im vorliegenden Falle etwas größer als der Durchmesser von zwei übereinanderliegenden Zigaretten, so daß zwischen der festgeklemmten Zigarette 11a und der darunterliegenden ein kleiner Zwischenraum 40 entsteht. In diesem Bereich, nämlich oberhalb der Tragstege 39 und unterhalb der Klemmebene 37 erfolgt der Ausschub etwaiger Fehlzigaretten in Längsrichtung derselben.

Die in vorstehender Weise ausgebildete Prüfeinheit 21 arbeitet wie folgt:

Während der Prüfstellung gemäß Fig. 3 werden die Zigaretten 10a zur Ausrichtung der geprüften Zigaretten in der beschriebenen Weise durch Festklemmen fixiert. Die Tragstege 39 befinden sich in der die Prüfschächte 22 verschließenden Stellung. Die darüberliegenden, nicht bzw. nur gering belasteten Zigaretten können, sofern es sich um Fehlzigaretten handelt, während der Prüfung der darüberliegenden Zigaretten ausgestoßen werden. Der Ausstoß von Fehlzigaretten erfolgt durch Blasdüsen 41, 42, die übereinanderliegend paarweise jedem Prüfschacht 22 zugeordnet sind. Die Blasdüsen 41, 42 können - je nach dem Fehlersignal der Prüfaggregate 31, 32 - einzeln oder gemeinsam wirksam werden.

Nach eventuellem Ausstoß von Fehlzigaretten werden - bei weiterhin fixierten Zigaretten 11a in der Klemmebene 37 - die Tragstege 39 aus dem Bereich der Prüfschächte 22 herausbewegt, so daß die darüberliegenden, geprüften Zigaretten ohne etwaige Fehlzigaretten infolge des Eigengewichts aus den Prüfschächten 22 austreten können. Diese intakten Zigaretten werden dem Zigarettenvorrat 14 zugeführt.

Danach werden die Tragstege 39 wieder in die Tragposition unterhalb der Prüfschächte 22 zurückbewegt (Fig. 5). Die Zigarette 10a wird durch Zurückbewegen der Klemmfinger 33 freigegeben. Nun kann die gesamte Zigarettenreihe 24 innerhalb der Prüfschächte 22 nach unten gleiten bis zur Auflage der unteren Zigarette 11b auf den Tragstegen 39. Sodann werden für den neuen Prüftakt die Klemmfinger wieder querbewegt zum Erfassen einer Zigarette 11a.

Die Ausführungsform gemäß Fig. 6 unterscheidet sich von der beschriebenen Lösung in bezug auf die Ausbildung der Klemmorgane. Wie gezeigt, sind hier jedem Prüfschacht 22 zwei Klemmorgane, nämlich Klemmfinger 43, 44 zugeordnet. Diese werden an gegenüberliegenden Seiten an eine Zigarette 11a heranbewegt, so daß diese mittig innerhalb des Prüfschachts 22 fixiert ist.

Eine weitere Abweichung besteht darin, daß die Schachtwände 23 nicht über die volle Höhe der Prüfschächte 22 durchgehen, sondern eine Unterbrechung bzw. Lücke 45 aufweisen. Dieser durchgehende Zwischenraum definiert zugleich die Klemmebene, innerhalb derer die Klemmfinger 43, 44 querbewegbar sind.

Eine weitere Alternative ist vereinfacht in Fig. 7 und 8 dargestellt. Diese besteht in einer abweichenden Ausbildung der Tragstege 39. Unterhalb der Schachtwände 23 sind bei diesem Ausführungsbeispiel schwenkbare Tragfinger 46 angeordnet, die in der Tragposition so verschwenkt sind, daß eine am Ende angeordnete Stützfläche 47 horizontal gerichtet ist und als Auflager für die untere Zigarette 11b dient. Die als abstehender Schwenkhebel ausgebildeten Tragfinger 46 sind in einem Drehlager unterhalb der Schachtwände 23 gelagert und durch ein Getriebe schwenkbar aus einer in Verlängerung der Schachtwände 23 nach unten gerichteten Stellung (Fig. 8) in die schräg nach oben weisende Stützstellung gemäß Fig. 7. Bei dem gezeigten Beispiel werden die Tragfinger 46 durch eine gemeinsame Zahnstange 48 über jedem Tragfinger 46 zugeordnete Ritzel 49 verschwenkend bewegt.

Das Zigaretten-Magazin 10 ist mit durchgehender Vorderwand 50 und Rückwand 51 versehen. Die Prüfeinheit 21 bzw. deren Schachtwände 23 sind mit der Rückwand 51 verbunden, wie auch weitere Organe. So sind, wie in Fig. 2 gezeigt, die Verteilerorgane 26 als einseitig abstehende Kragteile drehbar in der Rückwand 51 gelagert und durch ein Antriebsaggregat 52 bewegbar.

Auch die Klemmfinger 33 bzw. 43, 44 sind einseitig abstehende, nämlich von der Rückwand 51 in die Prüfschächte 22 ragende Teile. Bei dem vorliegenden Ausführungsbeispiel (Fig. 2) ist jeder Klemmfinger 33 an einem hier Z-förmigen Halter 53 angebracht. Dieser befindet sich außerhalb des Zigaretten-Magazins 10 im Bereich der Rückwand 51 und ragt in eine durchgehende Öffnung 54 derselben. Die Halter 53 sind auf zwei horizontalen bzw. quer verlaufenden Tragstangen 55, 56 verschiebbar gelagert. Durch entsprechende Betägigung werden alle Halter 53 und damit die Klemmfinger 33 gemeinsam querbewegt unter Verschieben der Halter 53 auf den Tragstangen 55, 56.

In entsprechender Weise sind auch die Tragstege 39 mit abgewinkelten bzw. Z-förmigen Haltern 57 auf den Tragstangen 55, 56 gelagert, und zwar im Bereich zwischen den Haltern 53 für die Klemmfinger 33. Die gemeinsame Querbewegung der Halter 57 mit den Tragstegen 39 erfolgt in der beschriebenen Weise.

Eine weitere Besonderheit des Ausführungsbeispiels gemäß Fig. 2 besteht darin, daß die Blasdüsen 41, 42 in den Halter 53 für die Klemmfinger 33 integriert sind. Damit ist sichergestellt, daß die Blasdüsen 41, 42 in der Klemmstellung der Klemmfinger 33 jeweils vor einem Paar von übereinander angeordneten Zigaretten unterhalb der Klemmebene 37 ausgerichtet sind. Auf der zu den Blasdüsen 41, 42 gegenüberliegenden Seite, nämlich in der Vorderwand 50, ist eine Ausstoßöffnung 58 gebildet für den Austritt etwaiger Fehlzigaretten.

## Patentansprüche

1. Vorrichtung zum Prüfen von Zigaretten und Aussondern etwaiger fehlerhafter Zigaretten (Fehlzigaretten) mit einer Prüfzone aus aufrechten, nebeneinander angeordneten Prüfschächten (22), durch die Zigaretten (11) von oben nach unten in aufrechten Zigarettenreihen hindurchgeleitet und in denen die Zigaretten in einer Prüfebene durch Prüforgane überprüft werden, wobei intakte Zigaretten nach unten an einen Vorrat übergeben werden, und wobei in jedem Prüfschacht (22) eine Zigarette (11b) unterhalb der Prüfebene (28) durch Halteorgane wenigstens während der Dauer der Prüfung fixierbar ist, **dadurch gekennzeichnet,** daß die Halteorgane als Klemmorgane, nämlich als klemmbackenartig wirkende, sich in Längsrichtung der Zigarette (11b) neben dieser erstreckende Klemmfinger (33; 43, 44) querverschiebbar angeordnet sind, wobei in jedem Prüfschacht wenigstens ein Klemmfinger (33; 43, 44) vorgesehen ist.

2. Vorrichtung nach Anspruch 1, dadurch gekennzeichnet, daß die Klemmfinger (33) in ihrer Ausgangsstellung in einer seitlichen Vertiefung in einer Schachtwand (23) des Prüfschachts (22) Aufnahme finden.

3. Vorrichtung nach Anspruch 1 oder 2, dadurch gekennzeichnet, daß die Zigaretten (11a) durch einen seitlich angeordneten Klemmfinger (33) zum Festklemmen an eine gegenüberliegende Seitenfläche (35) der Schachtwand (23) andrückbar sind.

4. Vorrichtung nach einem oder mehreren der Ansprüche 1 bis 3, dadurch gekennzeichnet, daß in jedem Prüfschacht (22) zwei je zu beiden Seiten einer Zigarette (11a) angeordnete Klemmfinger (43, 44) zum klemmenden Erfassen der Zigarette (11a) mittig innerhalb des Prüfschachts (22) angeordnet sind.

5. Vorrichtung nach einem oder mehreren der Ansprüche 1 bis 4, dadurch gekennzeichnet, daß die beiden einem Prüfschacht (22) zugeordneten Klemmfinger (43, 44) im Bereich einer Lücke (45) der Schachtwände (23) angeordnet sind.

6. Vorrichtung nach einem oder mehreren der Ansprüche 1 bis 5, dadurch gekennzeichnet, daß die Klemmfinger (33; 43, 44) mit die Zigarette (11a) zentrierenden, insbesondere gewölbten, Klemmflächen (36) ausgebildet sind.

7. Vorrichtung nach einem oder mehreren der Ansprüche 1 bis 6, dadurch gekennzeichnet, daß eine durch die Klemmorgane gebildete Klemmebene (37) für die Zigaretten (11b) in einem dem Durchmesser von zwei Zigaretten entsprechenden Abstand unterhalb der Prüfebene (28) angeordnet ist.

8. Vorrichtung nach einem oder mehreren der Ansprüche 1 bis 7, dadurch gekennzeichnet, daß die Zigaretten (11) bzw. in den Prüfschächten (22) gebildete Zigarettenreihe (24) mit Abstand unterhalb der Klemmebene (37) anhaltbar sind, insbesondere durch Abstützen der jeweils unteren Zigarette (11b) der Zigarettenreihe (24) auf Tragorganen, wobei die Tragorgane zur Freigabe von geprüften Zigaretten bei im Bereich der Klemmebene (37) fixierten Zigaretten (11a) aus der Stützstellung bewegbar sind.

9. Vorrichtung nach Anspruch 8, dadurch gekennzeichnet, daß die Stützorgane zum Abstützen der Zigarettenreihe (24) aus jedem Prüfschacht (22) zugeordneten Tragstegen (39) besteht, die zur Freigabe der Prüfschächte (22) in eine Stellung unterhalb der Schachtwände (23) bewegbar sind.

10. Vorrichtung nach Anspruch 8 oder 9, dadurch gekennzeichnet, daß die Stützorgane als schwenkbare Tragfinger (46) ausgebildet sind, die schwenkbar unterhalb der Schachtwände (23) angeordnet und zur Freigabe der Prüfschächte (22) in eine nach unten gerichtete Position in Verlängerung der Schachtwände (23) schwenkbar sind.

11. Vorrichtung nach einem oder mehreren der Ansprüche 1 bis 10, dadurch gekennzeichnet, daß Klemmorgane (Klemmfinger 33; 43, 44) sowie Stützorgane (Tragstege 39) als einseitig abstehende Organe von einer Rückwand (51) des Zigaretten-Magazins (10) aus in die Prüfschächte (22) ragen, wobei jeweils alle Klemmorgane oder Stützorgane der Prüfeinheit (21) gemeinsam bewegbar sind.

## Claims

1. Apparatus for testing cigarettes and separating out any defective cigarettes (faulty cigarettes), with a test zone composed of vertical test shafts (22) arranged next to one another, through which cigarettes (11) are conveyed from the top downwards in vertical cigarette rows and in which the cigarettes are checked in a test plane by testing members, intact cigarettes being transferred downwards to a store, and a cigarette (11b) being fixable in each test shaft (22) underneath the test plane (28) by holding members at least for the duration of testing, characterised in that the holding members are arranged transversely displaceably as clamping members, namely as clamping fingers (33; 43, 44) acting in the manner of clamping jaws and extending in the longitudinal direction of the cigarette (11b) next to the latter, at least one clamping finger (33; 43, 44) being provided in each test shaft.

2. Apparatus according to Claim 1, characterised in that the clamping fingers (33), in their initial position, are accommodated in a lateral recess in a shaft wall (23) of the test shaft (22).

3. Apparatus according to Claim 1 or 2, characterised in that, for clamping, the cigarettes (11a) can be pressed against an opposite side face (35) of the shaft wall (23) by a laterally arranged clamping finger (33).

4. Apparatus according to one or more of Claims 1 to 3, characterised in that, in each test shaft (22), two clamping fingers (43, 44) are arranged respectively on both sides of a cigarette (11a) for grasping the cigarette (11a) with a clamping effect centrally within the test shaft (22).

5. Apparatus according to one or more of Claims 1 to 4, characterised in that the two clamping fingers (43, 44) assigned to a test shaft (22) are arranged in the region of a gap (45) in the shaft walls (23).

6. Apparatus according to one or more of Claims 1 to 5, characterised in that the clamping fingers (33; 43, 44) are designed with especially curved clamping faces (36) centering the cigarette (11a).

7. Apparatus according to one or more of Claims 1 to 6, characterised in that a clamping plane (37) for the cigarettes (11b) which is formed by the clamping members is arranged at a distance below the test plane (28) corresponding to the diameter of two cigarettes.

8. Apparatus according to one or more of Claims 1 to 7, characterised in that the cigarettes (11) or the cigarette row (24) formed in the test shafts (22) can be stopped at a distance below the clamping plane (37), especially as a result of the support of the particular bottom cigarette (11b) of the cigarette row (24) on carrying members, the carrying members being movable out of the supporting position for releasing tested cigarettes in the case of cigarettes (11a) fixed in the region of the clamping plane (37).

9. Apparatus according to Claim 8, characterised in that the supporting members for supporting the cigarette row (24) consist of carrying webs (39) which are assigned to each test shaft (22) and which are movable into a position below the shaft walls (23) in order to open the test shafts (22).

10. Apparatus according to Claim 8 or 9, characterised in that the supporting members are designed as pivotable carrying fingers (46) which are arranged pivotably below the shaft walls (23) and which in order to open the test shafts (22), are pivotable into a downward-directed position in the extension of the shaft walls (23).

11. Apparatus according to one or more of Claims 1 to 10, characterised in that clamping members (clamping fingers 33; 43, 44) and supporting members (carrying webs 39) reach, as members projecting on one side, from a rear wall (51) of the cigarette magazine (10) into the test shafts (22), all the respective clamping members or supporting members of the test unit (21) being jointly movable.

## Revendications

1. Dispositif de contrôle des cigarettes et de retrait des cigarettes défectueuses éventuelles, comportant une zone de contrôle constituée de puits de contrôle verticaux (22) situés les uns à côté des autres par lesquels les cigarettes (11) passent de haut en bas en rangs verticaux et dans lesquels les cigarettes sont contrôlées dans un plan de contrôle par des organes de contrôle, les cigarettes intactes allant vers le bas à un stock et, dans chaque puits de contrôle (22), une cigarette (11b) pouvant être fixée au-dessous du plan de contrôle (28) par des organes de retenue au moins pendant la durée du contrôle, caractérisé par le fait que les organes de retenue sont des organes de serrage, à savoir des doigts de serrage (33 ; 43, 44) s'étendant dans la direction longitudinale de la cigarette (11b) à côté de celle-ci et agissant à la manière de mâchoires, qui sont montés mobiles transversalement, au moins un doigt de serrage (33 ; 43, 44) étant prévu dans chaque puits de contrôle.

2. Dispositif selon la revendication 1, caractérisé par le fait que les doigts de serrage (33), dans leur position initiale, sont logés dans un creux latéral d'une paroi (23) du puits de contrôle (22).

3. Dispositif selon l'une des revendications 1 et 2, caractérisé par le fait que les cigarettes (11a) peuvent, pour leur blocage, être serrées par un doigt de serrage placé latéralement (33) contre une face latérale opposée (35) de la paroi de puits (23).

4. Dispositif selon une ou plusieurs des revendications 1 à 3, caractérisé par le fait que dans chaque puits de contrôle (22), deux doigts de serrage (43, 44) sont placés de part et d'autre d'une cigarette (11a) pour la saisie avec serrage de celle-ci au milieu dans le puits de contrôle (22).

5. Dispositif selon une ou plusieurs des revendications 1 à 4, caractérisé par le fait que les deux doigts de serrage (43, 44) adjoints à un puits de contrôle (22) sont placés dans la zone d'une lacune (45) des parois de puits (23).

6. Dispositif selon une ou plusieurs des revendications 1 à 5, caractérisé par le fait que les doigts de serrage (33 ; 43, 44) sont pourvus d'une surface de serrage (36), en particulier arquée, qui centre la cigarette (11a).

7. Dispositif selon une ou plusieurs des revendications 1 à 6, caractérisé par le fait qu'un plan (37) de serrage des cigarettes (11a) formé par les organes de serrage est prévu à une distance, au-dessous du plan de contrôle (28), correspondant à la somme des diamètres de deux cigarettes.

8. Dispositif selon une ou plusieurs des revendications 1 à 7, caractérisé par le fait que les cigarettes (11), ou le rang de cigarettes (24) formé dans les puits de contrôle (22), peuvent être arrêtés à une certaine distance au-dessous du plan de serrage (37), en particulier par appui de la cigarette inférieure (11b) du rang de cigarettes (24) sur des organes de support, ces organes de support pouvant être écartés de la position d'appui pour la libération de cigarettes contrôlées, par des cigarettes (11a) fixées dans la zone du plan de serrage (37).

9. Dispositif selon la revendication 8, caractérisé par le fait que les organes d'appui pour l'appui du rang de cigarettes (24) sont constitués de barrettes de support (39) adjointes à chaque puits de contrôle (22) qui peuvent, pour le dégagement des puits de contrôle (22), être mises dans une position située au-dessous des parois de puits (23).

10. Dispositif selon l'une des revendications 8 et 9, caractérisé par le fait que les organes d'appui sont des doigts de support basculants (46) qui sont montés basculants au-dessous des parois de puits (23) et peuvent, pour le dégagement des puits de contrôle (22), être basculés dans une position dirigée vers la bas dans le prolongement des parois de puits (23).

11. Dispositif selon un ou plusieurs des revendications 1 à 10, caractérisé par le fait que les organes de serrage (doigts de serrage 33 ; 43, 44) et les organes d'appui (barettes de support 39) sont des organes qui saillent d'un seul côté d'une paroi arrière (51) du magasin à cigarettes (10) et entrent dans les puits de contrôle (22), tous les organes de serrage ou les organes d'appui du bloc de contrôle (21) pouvant être mus ensemble.
